# NEUE EUROPÄISCHE PATENTSCHRIFT

(11) **EP 2 880 232 B2**
(45) Veröffentlichungstag und Bekanntmachung des Hinweises auf die Entscheidung über den Einspruch: **30.08.2023**
(45) Hinweis auf die Patenterteilung: 08.03.2017
(21) Anmeldenummer: 13742222.6
(22) Anmeldetag: 26.07.2013
(51) Int. Cl.: E05B 77/06, E05B 53/00, E05B 15/04

(54) **KRAFTFAHRZEUGSCHLOSSANORDNUNG**
MOTOR VEHICLE LOCK ARRANGEMENT
ENSEMBLE DE SERRURE DE VÉHICULE AUTOMOBILE

(30) Priorität: 31.07.2012 DE 202012007312 U
(43) Veröffentlichungstag der Anmeldung: 10.06.2015
(73) Patentinhaber: Brose Schliesssysteme GmbH & Co. KG, 42369 Wuppertal (DE)
(72) Erfinder: ROSALES, David, Michigan, Michigan 48307 (US)
(74) Vertreter: Gottschald, Jan
(86) Internationale Anmeldenummer: PCT/EP2013/065828
(87) Internationale Veröffentlichungsnummer: WO 2014/019960

(56) Entgegenhaltungen:
- EP-A2- 1 518 983
- EP-B1- 1 146 186
- WO-A1-2009/040074
- WO-A2-2009/036419
- DE-A1-102010 049 393
- DE-B4- 10 116 621
- DE-U1-202008 005 016
- DE-U1-202008 012 484
- DE-U1-202008 012 499
- DE-U1-202009 009 061
- DE-U1-202009 017 667
- DE-U1-202010 011 805
- DE-U1-202010 015 103
- DE-U1-202011 004 952
- GB-A- 2 432 184
- US-B2- 7 198 307

## Beschreibung

Die Erfindung betrifft eine Kraftfahrzeugschlossanordnung mit den Merkmalen des Oberbegriffs von Anspruch 1, ein Kraftfahrzeugschloss mit den Merkmalen des Oberbegriffs von Anspruch 14 sowie einen Türgriff und Kraftfahrzeugschloss mit den Merkmalen des Oberbegriffs von Anspruch 15.

Die in Rede stehende Kraftfahrzeugschlossanordnung ist jedenfalls mit einem Kraftfahrzeugschloss ausgestattet. Regelmäßig ist die Kraftfahrzeugschlossanordnung auch mit einem Türgriff, insbesondere mit einem Türinnengriff und/oder Türaußengriff ausgestattet, um das Kraftfahrzeugschloss über eine entsprechende Benutzerbetätigung öffnen zu können. Der Begriff "Kraftfahrzeugschloss" ist vorliegend weit auszulegen. Er umfasst alle Arten von Tür-, Hauben- oder Klappenschlössern. Vorliegend steht das einer Tür eines Kraftfahrzeugs zugeordnete Kraftfahrzeugschloss im Vordergrund. Dies ist nicht beschränkend zu verstehen.

Der Crashsicherheit der in Rede stehenden Kraftfahrzeugschlossanordnung kommt heute zunehmende Bedeutung zu. Dabei geht es im vorliegenden Sinne darum sicherzustellen, dass die Türen des Kraftfahrzeugs durch die hohen im Crashfall auftretenden Crashbeschleunigungen nicht aufspringen. Ein Seitenaufprall kann beispielsweise dazu führen, dass ein Türaußengriff aufgrund seiner Massenträgheit gewissermaßen "stehenbleibt", was insgesamt zu einer Relativbewegung zwischen Türaußengriff und Fahrzeugtür führt. Das Ergebnis ist ein durch die Crashbeschleunigungen selbsttätig erfolgender und natürlich unerwünschter Betätigungsvorgang.

In der DE 20 2010 015 103 U1 ist ein Türgriff zum Vermeiden eines Betätigungsvorgangs in einer Crashsituation beschrieben.

Die bekannte Kraftfahrzeugschlossanordnung (DE 20 2009 017 667 U1), von dem die Erfindung ausgeht, ist mit einem Kraftfahrzeugschloß ausgestattet, das mit die üblichen Schließelementen Schlossfalle und Sperrklinke aufweist, wobei sich die Sperrklinke in ebenfalls üblicher Weise mittels eines Betätigungshebels ausheben lässt. Dabei ist regelmäßig zwischen dem Betätigungshebel und der Sperrklinke eine schaltbare Kupplungsanordnung angeordnet, über die je nach Schlosszustand des Kraftfahrzeugschlosses eine antriebstechnische Verbindung zwischen dem Betätigungshebel und der Sperrklinke herstellbar bzw. trennbar ist.

Zur Gewährleistung einer hohen Crashsicherheit ist bei der bekannten Kraftfahrzeugschlossanordnung ein vom Betätigungshebel separat angeordnetes Crashelement vorgesehen, das den Betätigungshebel im Crashfall blockiert. Damit ist sichergestellt, dass eine selbsttätige, durch die Crashbeschleunigungen verursachte Betätigung des Betätigungshebels und damit ein unerwünschtes Ausheben der Sperrklinke nicht stattfindet. Allerdings muss der Blockierwirkung stets eine Beschleunigung des Crashelements in eine Blockierstellung vorausgehen, was dazu führt, dass das Crashelement bei manchen Crashbeschleunigungen nicht optimal anspricht. Ferner sind bei der crashbedingten Blockierung des Betätigungshebels regelmäßig hohe Blockierkräfte aufzubringen, was mit einer hohen Belastung der beteiligten Bauteile und einem entsprechenden Ausfallrisiko einhergeht. Der Erfindung liegt das Problem zugrunde, die bekannte Kraftfahrzeugschlossanordnung derart auszugestalten und weiterzubilden, dass die Crashsicherheit hinsichtlich eines unerwünschten, crashbedingten Aushebens der Sperrklinke erhöht wird.

Das obige Problem wird bei einer Kraftfahrzeugschlossanordnung gemäß dem Oberbegriff von Anspruch 1 durch die Merkmale des kennzeichnenden Teils von Anspruch 1 gelöst.

Wesentlich ist, dass der Betätigungshebel in ganz bestimmter Weise mit der Kupplungsanordnung zwischen dem Betätigungshebel und der Sperrklinke zusammenwirkt, nämlich derart, dass der Betätigungshebel bei Verstellung in seinen unbetätigten Zustand die eingekuppelte Kupplungsanordnung auskuppelt und die ausgekuppelte Kupplungsanordnung im ausgekuppelten Zustand belässt und das Einkuppeln der Kupplungsanordnung während seines unbetätigten Zustands sperrt und erst im Zuge seiner Betätigung freigibt, so dass das Einkuppeln der Kupplungsanordnung im unbetätigten Zustand des Betätigungshebels verhindert wird. Letztlich sorgt dieses

Zusammenwirken zwischen Betätigungshebel und Kupplungsanordnung dafür, dass die Kupplungsanordnung bei unbetätigtem Betätigungshebel stets ausgekuppelt ist.

Interessant bei der vorschlagsgemäßen Lösung ist die Tatsache, dass das Einkuppeln der Kupplungsanordnung insbesondere trägheitsbedingt eine gewisse Zeit in Anspruch nimmt, was bei geeigneter Auslegung dazu führen kann, dass eine crashbedingte und entsprechend schnelle Betätigung des Betätigungshebels mangels rechtzeitigen Einkuppelns der Kupplungsanordnung einen Leerhub durchführt. Mit der vorschlagsgemäßen Lösung ist bei geeigneter Auslegung die Crashsicherheit dadurch besonders hoch, dass im Crashfall keine Beschleunigung von Crashelementen o. dgl. notwendig ist, um eine crashbedingte Betätigung des Betätigungshebels in einen Leerhub zu überführen. Vielmehr wird vorgeschlagen, dass die Komponenten, die im Crashfall den ausgekuppelten Zustand der Kupplungsanordnung garantieren, in einem solchen Crashfall trägheitsbedingt möglichst in ihrer jeweiligen Stellung verbleiben. Man könnte auch sagen, dass das vorschlagsgemäße Kraftfahrzeugschloss bei unbetätigtem Betätigungshebel bereits crashsicher ist.

Die bevorzugten Ausgestaltungen gemäß den Ansprüchen 2 bis 4 betreffen bevorzugte Auslegungsvarianten, die gewährleisten, dass der Betätigungshebel durch crashbedingte Beschleunigungen allenfalls einen Leerhub ausführen kann.

Bei der besonders bevorzugten Ausgestaltung gemäß Anspruch 5 ist die Kupplungsanordnung Bestandteil einer Schlossmechanik, die in üblicher Weise verriegelbar und entriegelbar ist. Hierbei handelt es sich regelmäßig um stationäre Zustände, die vorzugsweise über einen Zentralverriegelungshebel eingestellt werden.

Die weiter bevorzugten Ausgestaltungen gemäß den Ansprüchen 6 bis 10 betreffen vorteilhafte Varianten für die Realisierung des Zusammenwirkens zwischen dem Betätigungshebel und der Kupplungsanordnung. Gemäß den Ansprüchen 7 bis 10 findet hierfür ein Übertragungshebel Anwendung, mit dem auf einfache Weise ein vorbestimmtes Übersetzungsverhalten eingestellt werden kann, so dass die Freigabe der Kupplungsanordnung in einem allerersten Betätigungsabschnitt der Betätigungsbewegung stattfinden kann. Eine besonders einfach zu realisierende Ausgestaltung des Übertragungshebels zeigt Anspruch 10, nach dem der Übertragungshebel in einer Variante nach Art einer Schenkelfeder ausgestaltet ist.

In weiter bevorzugter Ausgestaltung gemäß Anspruch 12 handelt es sich bei dem Kupplungselement der Kupplungsanordnung um einen federelastisch biegbaren Draht oder Streifen, der zwischen der Einkuppelstellung und der Auskuppelstellung biegbar ist. Einfacher lässt sich die Kupplungsanordnung kaum realisieren. Nach einer weiteren Lehre gemäß Anspruch 14, der eigenständige Bedeutung zukommt, wird das Kraftfahrzeugschloss der vorschlagsgemäßen Kraftfahrschlossanordnung als solches beansprucht. Alle hier erläuterten Varianten mit den dazugehörigen Vorteilen zu der Kraftfahrzeugschlossanordnung sind auf das Kraftfahrzeugschloss anwendbar.

Nach einer weiteren Lehre gemäß Anspruch 15, der ebenfalls eigenständige Bedeutung zukommt, wird ein Türgriff und Kraftfahrzeugschloss zum Ausheben der Sperrklinke eines Kraftfahrzeugschlosses als solcher beansprucht. Ein solcher Türgriff ist im montierten Zustand vorzugsweise über einen Bowdenzug mit dem Kraftfahrzeugschloss gekoppelt.

Vorschlagsgemäß ist ein Betätigungshebel des Türgriffs zum Ausheben der Sperrklinke vorgesehen, wobei zwischen dem Betätigungshebel und der Sperrklinke, also im Antriebsstrang zwischen dem Betätigungshebel und der Sperrklinke, eine schaltbare Kupplungsanordnung des Türgriffs angeordnet ist, über die im eingekuppelten Zustand eine antriebstechnische Verbindung zwischen dem Betätigungshebel und der Sperrklinke herstellbar ist und im ausgekuppelten Zustand die antriebstechnische Verbindung zwischen dem Betätigungshebel und der Sperrklinke trennbar ist.

Wesentlich nach dieser weiteren Lehre ist, dass der Betätigungshebel derart mit der Kupplungsanordnung zusammenwirkt, dass der Betätigungshebel bei Verstellung in seinen unbetätigten Zustand die eingekuppelte Kupplungsanordnung auskuppelt und die ausgekuppelte Kupplungsanordnung im ausgekuppelten Zustand belässt und das Einkuppeln der Kupplungsanordnung während seines unbetätigten Zustands sperrt und erst im Zuge seiner Betätigung freigibt, so dass das Einkuppeln der Kupplungsanordnung im unbetätigten Zustand des Betätigungshebels verhindert wird, wobei die Kupplungsanordnung im Zuge der Betätigung des Betätigungshebels federgetrieben einkuppelbar ist derart, dass die Sperrklinke im Normalbetrieb durch eine insbesondere weitergehende Betätigung des Betätigungshebels aushebbar ist.

Grundsätzlich entspricht die weitere Lehre dem Funktionsprinzip der vorschlagsgemäßen Kraftfahrzeugschlossanordnung, wobei jedenfalls der Betätigungshebel und ggf. auch die Kupplungsanordnung im Türgriff untergebracht sind. Insoweit darf auf alle Ausführungen zu der vorschlagsgemäßen Kraftfahrzeugschlossanordnung verwiesen werden.

Im Folgenden wird die Erfindung anhand einer lediglich Ausführungsbeispiele darstellenden Zeichnung näher erläutert. In der Zeichnung zeigt
- Fig. 1: die für die vorschlagsgemäße Lösung wesentlichen Komponenten einer vorschlagsgemäßen Kraftfahrzeugschloßanordnung im Normalbetrieb bei unbetätigtem Betätigungshebel,
- Fig. 2: die Anordnung gemäß Fig. 1 im Normalbetrieb bei halbbetätigtem Betätigungshebel,
- Fig. 3: die Anordnung gemäß Fig. 1 im Normalbetrieb bei vollbetätigtem Betätigungshebel,
- Fig. 4: die Anordnung gemäß Fig. 1 im Crashfall bei crashbedingt betätigtem Betätigungshebel,
- Fig. 5: die Anordnung gemäß Fig. 1 im Normalbetrieb mit einem in der Verriegelungsstellung befindlichen Zentralverriegelungshebel und
- Fig. 6: die für die vorschlagsgemäße Lösung wesentlichen Komponenten einer weiteren vorschlagsgemäßen Kraftfahrzeugschloßanordnung im Normalbetrieb bei unbetätigtem Betätigungshebel.

Die vorschlagsgemäße Kraftfahrzeugschlossanordnung ist mit einem Kraftfahrzeugschloss ausgestattet. Unter dem Begriff "Kraftfahrzeugschloss" sind, wie im einleitenden Teil der Beschreibung schon angesprochen, alle Arten von Tür-, Hauben- oder Klappenschlössern zusammengefasst.

Das in der Zeichnung dargestellte Kraftfahrzeugschloss ist lediglich mit den Komponenten gezeigt, die für die Erläuterung der vorschlagsgemäßen Lehre wesentlich sind.

Das Kraftfahrzeugschloss ist mit den üblichen Schließelementen Schlossfalle 1 und Sperrklinke 2 ausgestattet, wobei die Schlossfalle 1 in eine Offenstellung, in eine in der Zeichnung dargestellte Hauptschließstellung und ggf. in eine Vorschließstellung verstellbar ist. Die Schlossfalle 1 wirkt in ebenfalls üblicher Weise mit einem in Fig. 1 lediglich angedeuteten Schließkeil 3 o. dgl. zusammen, der vorzugsweise karosseriefest angeordnet ist.

Die Sperrklinke 2 ist in die in den Fig. 1, 2 und 4 bis 6 dargestellte, eingefallene Stellung bringbar, in der sie die Schlossfalle 1 in der jeweiligen Schließstellung hält. Die Sperrklinke 2 ist hier und vorzugsweise in ihre eingefallene Stellung vorgespannt und in eine ausgehobene Stellung bringbar, in der sie außer Eingriff von der Schlossfalle steht (Fig. 3), so dass die Schlossfalle 1 in Fig. 3 gegen den Uhrzeigersinn in die Offenstellung schwenken kann.

Zum Ausheben der Sperrklinke 2 ist ein Betätigungshebel 4 vorgesehen. Bei dem dargestellten und insoweit bevorzugten Ausführungsbeispiel handelt es sich bei dem Betätigungshebel 4 um einen Außenbetätigungshebel, der über ein Kraftübertragungselement, hier über einen Bowdenzug 5, mit einem in Fig. 1 nur angedeuteten Türaußengriff 17 gekoppelt ist. So lässt sich die Sperrklinke 2 über eine Betätigung des Türaußengriffs 17 ausheben, sofern der noch zu erläuternde Schlosszustand des Kraftfahrzeugschlosses dies zulässt.

Zwischen dem Betätigungshebel 4 und der Sperrklinke 2 ist eine schaltbare Kupplungsanordnung 6 angeordnet. Damit ist gemeint, dass die Kupplungsanordnung 6 im Antriebsstrang zwischen Betätigungshebel 4 und Sperrklinke 2 gelegen ist. Im eingekuppelten Zustand (Fig. 2, 3) stellt die Kupplungsanordnung 6 hier eine antriebstechnische Verbindung zwischen dem Betätigungshebel 4 und der Sperrklinke 2 her. Im ausgekuppelten Zustand (Fig. 1, 4 bis 6) trennt die Kupplungsanordnung 6 die antriebstechnische Verbindung zwischen Betätigungshebel 4 und Sperrklinke 2.

Im Einzelnen ist die Kupplungsanordnung 6 antriebstechnisch zwischen dem Betätigungshebel 4 und einem Sperrklinkenhebel 7 gelegen, der wiederum auf die Sperrklinke 2 wirkt. Ein Ausheben der Sperrklinke 2 erfolgt also über den Betätigungshebel 4 und den Sperrklinkenhebel 7.

Die Kupplungsanordnung 6 ist mit einem verstellbaren Kupplungselement 6a ausgestattet, das in noch zu erläuternder Weise als federelastisch biegbarer Draht ausgestaltet ist. Dem Kupplungselement 6a sind einerseits zwei parallele, sperrklinkenhebelseitige Steuerkanten 8 und andererseits eine betätigungshebelseitige Steuerkante 9 zugeordnet.

Im Eingriffsbereich sind die Steuerkanten 8, 9 im Wesentlichen senkrecht zu der Erstreckung des drahtförmigen Kupplungselements 6a ausgerichtet. Die jeweils übertragene Kraft ist im Wesentlichen senkrecht zu der Erstreckung des drahtförmigen Kupplungselements 6a ausgerichtet.

Das Kupplungselement 6a ist nun in eine Auskuppelstellung (Fig. 1) bringbar, in der es jedenfalls außer Eingriff von der betätigungshebelseitigen Steuerkante 9 steht, so dass der Betätigungshebel 4 bei seiner Betätigung, in der Zeichnung gegen den Uhrzeigersinn, grundsätzlich einen Leerhub durchführen würde, sofern das Kupplungselement 6a in seiner Auskuppelstellung verbleiben würde.

Das Kupplungselement 6a lässt sich ferner in eine Einkuppelstellung verstellen (Fig. 2), in der es in Eingriff sowohl mit den sperrklinkenhebelseitigen Steuerkanten 8 als auch mit der betätigungshebelseitigen Steuerkante 9 steht bzw. bringbar ist. Das Kupplungselement 6a stellt hier eine antriebstechnische Verbindung zwischen dem Betätigungshebel 4 und dem Sperrklinkenhebel 7 und damit zu der Sperrklinke 2 her. Eine Betätigung des Betätigungshebels 4 führt zum Ausheben der Sperrklinke 2, wie in Fig. 3 gezeigt.

Eine Verstellung des Kupplungselements 6a zwischen der Auskuppelstellung (Fig. 1) und der Einkuppelstellung (Fig. 2) entspricht in der Zeichnung einer Verstellung zwischen der unteren Stellung und der oberen Stellung des Kupplungselements 6a.

Vorschlagsgemäß wirkt der Betätigungshebel 4 derart mit der Kupplungsanordnung 6 zusammen, dass der Betätigungshebel 4 bei Verstellung in seinen unbetätigten Zustand (Fig. 1) die eventuell eingekuppelte Kupplungsanordnung 6 auskuppelt und die eventuell ausgekuppelte Kupplungsanordnung 6 im ausgekuppelten Zustand belässt und das Einkuppeln der Kupplungsanordnung 6 während seines unbetätigten Zustands sperrt und erst im Zuge seiner Betätigung freigibt (Fig. 2, 3). Wie dies im Einzelnen von Statten geht, wird weiter unten erläutert. Wesentlich ist zunächst, dass eine Verstellung des Betätigungshebels 4 in seinen unbetätigten Zustand (Fig. 1) stets mit der ausgekuppelten Kupplungsanordnung 6 endet. Bei einer solchen Verstellung des Betätigungshebels 4 in seinen unbetätigten Zustand handelt es sich hier und vorzugsweise um die Rückstellung des Betätigungshebels 4 im Uhrzeigersinn nach einer oben angesprochenen Betätigung des Betätigungshebels 4 gegen den Uhrzeigersinn. Dabei kann die Kupplungsanordnung 6 je nach zu erläuterndem Schlosszustand schon vorher ausgekuppelt sein, oder erst durch die Verstellung des Betätigungshebels 4 in seinen unbetätigten Zustand ausgekuppelt werden.

Wesentlich ist weiter, dass der Betätigungshebel 4 in seinem unbetätigten, in Fig. 1 gezeigten Zustand das Einkuppeln der Kupplungsanordnung 6 sperrt, also insoweit die Verstellung des Kupplungselements 6a in die in der Zeichnung obere Stellung, nicht erlaubt. Erst im Zuge der Betätigung des Betätigungshebels 4 ist es der Kupplungsanordnung 6 möglich, das Kupplungselement 6a in die obere Stellung, also in die Einkuppelstellung, zu verstellen.

Der Begriff "Sperren des Einkuppelns der Kupplungsanordnung" ist vorliegend weit zu verstehen. Er bedeutet ganz allgemein, dass das Einkuppeln der Kupplungsanordnung 6 verhindert wird, wobei ein Kraftfluss zwischen dem Betätigungshebel 4 und dem Kupplungselement 6a nicht ständig vorgesehen sein muss. Beispielsweise kann es auch sein, dass das Kupplungselement 6a zeitweise im Rahmen einer noch zu erläuternden Zentralverriegelungsfunktion in der Auskuppelstellung gehalten wird, so dass das Einkuppeln durch den Betätigungshebel 4 zwar immer noch gesperrt ist, ein Kraftschluss zwischen Betätigungshebel 4 und Kupplungselement 6a aber nicht vorliegt. Insoweit kann im gesperrten Zustand sogar ein gewisses Spiel zwischen dem Betätigungshebel 4 und dem Kupplungselement 6a vorliegen.

Bei geeigneter Auslegung ist es so, dass die Kupplungsanordnung 6 im Zuge der Betätigung des Betätigungshebels 4 federgetrieben einkuppelbar ist derart, dass die Sperrklinke 2 im Normalbetrieb durch eine weitergehende Betätigung des Betätigungshebels 4 aushebbar ist. Ein kompletter Betätigungshub umfasst also zunächst das Einkuppeln der Kupplungsanordnung 6 und anschließend das Ausheben der Sperrklinke 2, sofern die Betätigung des Betätigungshebels 4 im Normalbetrieb, also mit einer normalen Betätigungsgeschwindigkeit erfolgt. Der Begriff "Normalbetrieb" grenzt sich vorliegend gegenüber dem Betrieb im Crashfall ab. Der Normalbetrieb zeichnet sich insbesondere dadurch aus, dass die Betätigung des Betätigungshebels mit normaler Betätigungsgeschwindigkeit, die üblicherweise auf eine manuelle Benutzerbetätigung zurückgeht, erfolgt.

Das Einkuppeln der Kupplungsanordnung 6 erfolgt trägheitsbedingt stets mit einer gewissen Verzögerung nach der Freigabe durch den Betätigungshebel 4. Hier spielt das Trägheitsverhalten des Kupplungselements 6a und der an der Verstellung des Kupplungselements 6a beteiligten Komponenten die wesentliche Rolle.

Die trägheitsbedingte Verzögerung beim Einkuppeln der Kupplungsanordnung 6 wird vorschlagsgemäß genutzt, um eine crashbedingte, unerwünschte Betätigung des Betätigungshebels 4 in einen Leerhub zu überführen. Im Einzelnen wird vorgeschlagen, dass bei einer Betätigung des Betätigungshebels 4 mit einer Betätigungsgeschwindigkeit, die oberhalb einer vorbestimmten Grenzgeschwindigkeit liegt, hier und vorzugsweise durch im Crashfall auftretende Crashbeschleunigungen, der Betätigungshebel 4 wegen des hier und vorzugsweise trägheitsbedingt verzögerten Einkuppelns der Kupplungsanordnung 6 einen Leerhub ausführt. Dies ist in Fig. 4 dargestellt.

Mit der vorschlagsgemäßen Lösung werden besonders schnelle Betätigungsbewegungen also stets in einen Leerhub überführt. Die Auslegung ist so zu treffen, dass hiervon die statistisch zu erwartenden, crashbedingten Betätigungsbewegungen betroffen sind.

Bei dem dargestellten und insoweit bevorzugten Ausführungsbeispiel umfasst die Betätigung des Betätigungshebels 4 einen Freigabehub, der mit der Freigabe der Kupplungsanordnung 6 zum Einkuppeln einhergeht. Der Freigabehub ergibt sich vom Übergang von Fig. 1 auf Fig. 2. Ferner umfasst die Betätigung des Betätigungshebels 4 einen Auslösehub, der bei - zwischenzeitlich - eingekuppelter Kupplungsanordnung 6 mit dem Ausheben der Sperrklinke 2 einhergeht. Der Auslösehub ergibt sich aus dem Übergang von Fig. 2 auf Fig. 3. Hier und vorzugsweise schließt sich der Auslösehub unmittelbar an den Freigabehub an.

Der Auslegung des Freigabehubs, insbesondere der Ausdehnung des Freigabehubs, kommt für die vorschlagsgemäße Lösung ganz besondere Bedeutung zu, sofern eine crashbedingte Betätigung des Betätigungshebels 4 in einen Leerhub überführt werden soll. Vorzugsweise ist es nämlich so, dass bei einer Betätigung des Betätigungshebels 4 mit einer Betätigungsgeschwindigkeit, die oberhalb der vorbestimmten Grenzgeschwindigkeit liegt, hier und vorzugsweise durch im Crashfall auftretende Crashbeschleunigungen, die zum Durchlaufen des Freigabehubs benötigte Zeit geringer ist als die zum Einkuppeln insbesondere trägheitsbedingt benötigte Zeit. Nach Abschluss des Freigabehubs ist das Einkuppeln der Kupplungsanordnung 6 also nicht abgeschlossen, so dass im Auslösehub kein Ausheben der Sperrklinke 2 erfolgt. Der Betätigungshebel 4 führt einen Leerhub aus (Fig. 4).

Grundsätzlich kann die Kupplungsanordnung 6 ausschließlich zur Erhöhung der Crashsicherheit im obigen Sinne vorgesehen sein. In besonders bevorzugter Ausgestaltung wird die Kupplungsanordnung 6 aber auch zur Einstellung von Schlosszuständen des Kraftfahrzeugschlosses genutzt. Hierfür ist die Kupplungsanordnung 6 Bestandteil einer Schlossmechanik 10, die der Einstellung verschiedener Schlosszustände dient. Die Schlossmechanik 10 ist in mindestens einen Verriegelungszustand, in dem die Kupplungsanordnung 6 ausgekuppelt ist, und in mindestens einen Entriegelungszustand, in dem die Kupplungsanordnung 6 eingekuppelt ist, bringbar. Die Schlossmechanik 10 lässt sich vorzugsweise motorisch in die jeweiligen Zustände bringen, was grundsätzlich einer Zentralverriegelungsfunktion entspricht.

Die Schlossmechanik 10 ist vorzugsweise mit einem Zentralverriegelungshebel 11 ausgestattet, der in Fig. 5 lediglich angedeutet ist. Der Zentralverriegelungshebel 11 ist in die in Fig. 5 dargestellte Verriegelungsstellung und in eine nicht dargestellte Entriegelungsstellung bringbar, wobei der Zentralverriegelungshebel 11 in seiner Verriegelungsstellung die Kupplungsanordnung 6 auskuppelt. In seiner nicht dargestellten Entriegelungsstellung, die ausgehend von der in Fig. 5 gezeigten Stellung einer nach oben verschwenkten Stellung entspricht, gibt der Zentralverriegelungshebel 11 das Einkuppeln der Kupplungsanordnung 6 vorzugsweise frei.

Interessant bei dem dargestellten und insoweit bevorzugten Ausführungsbeispiel ist die Tatsache, dass der Betätigungshebel 4 und der Zentralverriegelungshebel 11 nach Art einer Oder-Verknüpfung auf die Kupplungsanordnung 6 wirken. Solange der Betätigungshebel 4 in seinem unbetätigten Zustand oder der Zentralverriegelungshebel 11 in seiner Verriegelungsstellung steht, befindet sich die Kupplungsanordnung 6 zwangsläufig in ihrem ausgekuppelten Zustand.

Grundsätzlich ist es denkbar, dass der Betätigungshebel 4 zum Sperren des Einkuppelns der Kupplungsanordnung 6 unmittelbar mit dem Kupplungselement 6a zusammenwirkt. Hier und vorzugsweise ist es allerdings so, dass der Betätigungshebel 4 über eine Übertragungsanordnung 12 mit der Kupplungsanordnung 6 zusammenwirkt. Dabei ist es in besonders bevorzugter Ausgestaltung vorgesehen, dass die Übertragungsanordnung 12 als Übersetzungsanordnung ausgestaltet ist derart, dass eine betätigungshebelseitig eingeleitete Bewegung in eine größere kupplungselementseitig ausgeleitete Bewegung überführt wird. Durch eine geeignete Auslegung der Übertragungsanordnung 12, insbesondere der Übersetzung der Übertragungsanordnung 12, lässt sich die oben angesprochene Auslegung der Ausdehnung des Freigabehubs punktgenau vornehmen.

Eine besonders einfache Möglichkeit der Realisierung der Übertragungsanordnung 12 besteht in der Ausstattung der Übertragungsanordnung 12 mit einem schwenkbaren Übertragungshebel 13, so dass der Betätigungshebel 4 über den schwenkbaren Übertragungshebel 13 mit der Kupplungsanordnung 6, hier mit dem Kupplungselement 6a, gekoppelt ist. Der Übertragungshebel 13 kann grundsätzlich ortsfest schwenkbar angelenkt sein. Hier und vorzugsweise ist der Übertragungshebel 13 allerdings auf dem Betätigungshebel 4 um eine Übertragungshebelachse 13a schwenkbar angelenkt.

Weiter vorzugsweise ist ein Anschlag 14 vorgesehen, mit dem der Übertragungshebel 13 bei einer Verstellung des Betätigungshebels 4 in seinen unbetätigten Zustand in Eingriff kommt und dabei die Kupplungsanordnung 6 auskuppelt sowie ein Einkuppeln der Kupplungsanordnung 6 sperrt. Dies ergibt sich durch den Übergang von Fig. 2 auf Fig. 1. Dabei kommt ein erster Hebelarm 15 in Eingriff mit dem Anschlag 14 (Fig. 2), was zu einem Schwenken des Übertragungshebels 13 um seine Achse 13a in Fig. 2 gegen den Uhrzeigersinn führt. Gleichzeitig drückt ein zweiter Hebelarm 16 des Übertragungshebels 13 das Kupplungselement 6a in Fig. 2 nach unten, also in die Auskuppelstellung, so dass beim Erreichen des in Fig. 1 dargestellten Zustands ein Einkuppeln der Kupplungsanordnung 6 über den Übertragungshebel 13 gesperrt ist.

Hier und vorzugsweise ist bei unbetätigtem Betätigungshebel 4 der wirksame anschlagsseitige Hebelarm 15 kürzer als der wirksame kupplungsseitige Hebelarm 16. Damit lässt sich die oben angesprochene, vorteilhafte Übersetzung der Übertragungsanordnung 12 leicht einstellen.

Bei dem dargestellten und insoweit bevorzugten Ausführungsbeispiel erstrecken sich die beiden Hebelarme 15, 16 in unterschiedlichen Richtungen von der Übertragungshebelachse 13a. Fig. 1 zeigt, dass sich die beiden Hebelarme 15, 16 sogar im Wesentlichen in entgegengesetzten Richtungen von der Übertragungshebelachse 13a erstrecken.

Bei dem Übertragungshebel 13 kann es sich um ein einfaches Kunststoff- oder Blechteil handeln. Eine besonders kostengünstig herstellbare Variante zeigt die Darstellung gemäß Fig. 6, bei der der Übertragungshebel 13 aus einem federelastisch biegbaren Draht oder Streifen ausgestaltet ist. In besonders bevorzugter Ausgestaltung ist der Übertragungshebel 13 nach Art einer Schenkelfeder ausgestaltet, wobei der eine Federschenkel den anschlagsseitigen Hebelarm 15 und der andere Federschenkel den kupplungsseitigen Hebelarm 16 bereitstellt. Die Federwindungen der Schenkelfeder stellen, wie in Fig. 6 gezeigt, die Schwenkachse 13a des Übertragungshebels 13 auf dem Betätigungshebel 4 bereit.

Es wurde schon erläutert, dass die Kupplungsanordnung 6 ein verstellbares Kupplungselement 6a aufweist, das in eine dem eingekuppelten Zustand entsprechende Einkuppelstellung und in eine dem ausgekuppelten Zustand entsprechende Auskuppelstellung verstellbar ist. Bei dem Kupplungselement 6a handelt es sich hier und vorzugsweise um einen federelastisch biegbaren Draht oder Streifen, der zwischen der Einkuppelstellung und der Auskuppelstellung biegbar ist. Besonders vorteilhaft ist dabei die Tatsache, dass das Kupplungselement 6a durch seine eigene Federelastizität in die Einkuppelstellung vorgespannt sein kann. Dadurch lässt sich das oben angesprochene, federgetriebene Einkuppeln der Kupplungsanordnung 6 auf ganz besonders einfache Weise erreichen.

Im Folgenden wird die Funktionsweise des vorschlagsgemäßen Kraftfahrzeugschlosses zusammengefasst: Bei in der Entriegelungsstellung stehendem Zentralverriegelungshebel 11 bewirkt eine Betätigung des Betätigungshebels 4 aus der in Fig. 1 gezeigten Stellung heraus, dass das Kupplungselement 6a durch seine Federelastizität in der Zeichnung nach oben drängt und den Übertragungshebel 13 um seine Übertragungshebelachse 13a im Uhrzeigersinn schwenkt. Dadurch, dass die Betätigung hier mit normaler Betätigungsgeschwindigkeit erfolgt, kommt das Kupplungselement 6a in den Bewegungsbereich der betätigungshebelseitigen Steuerkante 9, bevor die betätigungshebelseitige Steuerkante 9 das Kupplungselement 6a passiert. Dadurch wird, wie in Fig. 3 gezeigt, das Kupplungselement 6a von der betätigungshebelseitigen Steuerkante 9 mitgenommen, wirkt auf die sperrklinkenhebelseitige Steuerkant 8 und führt zu einem Verschwenken des Sperrklinkenhebels 7 in Fig. 3 gegen den Uhrzeigersinn und damit zu einem Ausheben der Sperrklinke 2.

Geht die Betätigung des Betätigungshebels 4 allerdings auf einen Crashfall zurück, so handelt es sich hierbei regelmäßig um eine Betätigung mit besonders hoher Betätigungsgeschwindigkeit. Bei geeigneter Auslegung passiert die Betätigungshebelseitige Steuerkante 9 das Kupplungselement 6a, bevor das Kupplungselement 6a die Einkuppelstellung erreicht hat. Entsprechend kommt es zu keiner antriebstechnischen Verbindung zwischen dem Betätigungshebel 4 und dem Sperrklinkenhebel 7, so dass der Betätigungshebel 4, wie in Fig. 4 dargestellt, einen Leerhub ausführt.

Erwähnenswert ist noch die Tatsache, dass für den Fall, dass der Zentralverriegelungshebel 11 in der in Fig. 5 dargestellten Verriegelungsstellung steht, der oben beschriebene, vorschlagsgemäße Mechanismus nicht einsetzt. Der Grund hierfür besteht darin, dass der Zentralverriegelungshebel 11 das Kupplungselement 6a bereits in der Auskuppelstellung hält, so dass der Betätigungshebel 4 ohnehin einen Leerhub durchführt.

Es darf darauf hingewiesen werden, dass die vorschlagsgemäße Anordnung eine besonders hohe Kompaktheit aufweist. Hervorzuheben ist dabei die Tatsache, dass der Sperrklinkenhebel 7 um eine Sperrklinkenachse 7a schwenkbar ist, die konzentrisch zu der Betätigungshebelachse 4a des Betätigungshebels 4 ausgerichtet ist. Das Kupplungselement 6a ist vorzugsweise Bestandteil einer Schenkelfeder, deren Federwindungen hier und vorzugsweise parallel zu der Betätigungshebelachse 4a ausgerichtet sind. Die Schlossfallenachse 1a und die Sperrklinkenachse 2a sind parallel zueinander, jedoch senkrecht zu der Betätigungshebelachse 4a ausgerichtet. Die nicht dargestellte Schwenkachse des Zentralverriegelungshebels 11 ist hier und vorzugsweise parallel zu der Betätigungsachse 4a ausgerichtet. Damit ergibt sich insgesamt eine Anordnung, bei der sich insbesondere der Betätigungshebel 4 und der Sperrklinkenhebel 7 auf bauraumsparende Weise ineinander verschachteln lassen.

Es darf schließlich darauf hingewiesen werden, dass der Betätigungshebel 4 wie oben angesprochen bei dem dargestellten und insoweit bevorzugten Ausführungsbeispiel ein Außenbetätigungshebel des Kraftfahrzeugschlosses ist, der über einen Türaußengriff 17 betätigbar ist.

Denkbar ist aber auch, dass ein Türgriff 17, insbesondere ein Türaußengriff 17, vorgesehen ist und dass jedenfalls der Betätigungshebel 4, vorzugsweise auch die Kupplungsanordnung 6, Bestandteil bzw. Bestandteile des Türgriffs 17 ist bzw. sind und/oder im Türgriff 17 untergebracht ist bzw. sind. Vorzugsweise ist der Betätigungshebel 4 dann Bestandteil einer Handhabe des Türgriffs 17 oder die Handhabe selbst. Der Türgriff 17, insbesondere der Betätigungshebel 4 über die Kupplungsanordnung 6, ist dann vorzugsweise mittels eines Bowdenzugs o. dgl. mit dem Kraftfahrzeugschloss und dort mit der Sperrklinke 2 antriebstechnisch gekoppelt oder über eine ggf. vorhandene Schlossmechanik koppelbar. Alle obigen Erläuterungen gelten für eine derartige Ausgestaltung entsprechend. Ein solcher Türgriff 17, der sowohl den Betätigungshebel 4 als auch die Kupplungsanordnung 6 aufweist, ist Gegenstand einer weiteren, eigenständigen Lehre.

Nach einer weiteren Lehre, der ebenfalls eigenständige Bedeutung zukommt, wird das Kraftfahrzeugschloss der vorschlagsgemäßen Kraftfahrzeugschlossanordnung als solches beansprucht. Auf alle Ausführungen zu der Kraftfahrzeugschlossanordnung, die geeignet sind, das Kraftfahrzeugschloss als solches zu beschreiben, darf verwiesen werden. Insbesondere sind alle erläuterten Varianten zu der vorschlagsgemäßen Kraftfahrzeugschlossanordnung, soweit sie das Kraftfahrzeugschloss betreffen, auf die weitere Lehre entsprechend anwendbar.

## Patentansprüche

1. Kraftfahrzeugschlossanordnung mit einem Kraftfahrzeugschloss, wobei das Kraftfahrzeugschloss die Schließelemente Schlossfalle (1) und Sperrklinke (2) aufweist, wobei die Schlossfalle (1) in eine Offenstellung, in eine Hauptschließstellung und ggf. in eine Vorschließstellung verstellbar ist, wobei die Sperrklinke (2) in eine eingefallene Stellung, in der sie die Schlossfalle (1) in einer Schließstellung hält, und in eine ausgehobene Stellung, in der sie außer Eingriff von der Schlossfalle (1) steht, verstellbar ist, wobei ein Betätigungshebel (4) zum Ausheben der Sperrklinke (2) vorgesehen ist, wobei zwischen dem Betätigungshebel (4) und der Sperrklinke (2) eine schaltbare Kupplungsanordnung (6) angeordnet ist, über die im eingekuppelten Zustand eine antriebstechnische Verbindung zwischen dem Betätigungshebel (4) und der Sperrklinke (2) herstellbar ist und im ausgekuppelten Zustand die antriebstechnische Verbindung zwischen dem Betätigungshebel (4) und der Sperrklinke (2) trennbar ist,
**dadurch gekennzeichnet,**
**dass** der Betätigungshebel (4) derart mit der Kupplungsanordnung (6) zusammenwirkt, dass der Betätigungshebel (4) bei Verstellung in seinen unbetätigten Zustand die eingekuppelte Kupplungsanordnung (6) auskuppelt und die ausgekuppelte Kupplungsanordnung (6) im ausgekuppelten Zustand belässt und das Einkuppeln der Kupplungsanordnung (6) während seines unbetätigten Zustands sperrt und erst im Zuge seiner Betätigung freigibt, so dass das Einkuppeln der Kupplungsanordnung im unbetätigten Zustand des Betätigungshebels verhindert wird, und
**dass** die Kupplungsanordnung (6) im Zuge der Betätigung des Betätigungshebels (4) federgetrieben einkuppelbar ist derart, dass die Sperrklinke (2) im Normalbetrieb durch eine insbesondere weitergehende Betätigung des Betätigungshebels (4) aushebbar ist.

2. Kraftfahrzeugschlossanordnung nach Anspruch 1, **dadurch gekennzeichnet, dass** die Anordnung so getroffen ist, dass bei einer Betätigung des Betätigungshebels (4) mit einer Betätigungsgeschwindigkeit, die oberhalb einer vorbestimmten Grenzgeschwindigkeit liegt, insbesondere durch im Crashfall auftretende Crashbeschleunigungen, der Betätigungshebel (4) wegen des insbesondere trägheitsbedingt verzögerten Einkuppelns der Kupplungsanordnung (6) einen Leerhub ausführt.

3. Kraftfahrzeugschlossanordnung nach Anspruch 1 oder 2, **dadurch gekennzeichnet, dass** die Betätigung des Betätigungshebels (4) einen Freigabehub, der mit der Freigabe der Kupplungsanordnung (6) zum Einkuppeln einhergeht und einen Auslösehub, der bei eingekuppelter Kupplungsanordnung (6) mit dem Ausheben der Sperrklinke (2) einhergeht, umfasst, vorzugsweise, dass sich der Auslösehub insbesondere unmittelbar an den Freigabehub anschließt.

4. Kraftfahrzeugschlossanordnung nach Anspruch 3, **dadurch gekennzeichnet, dass** bei einer Betätigung des Betätigungshebels (4) mit einer Betätigungsgeschwindigkeit, die oberhalb einer vorbestimmten Grenzgeschwindigkeit liegt, insbesondere durch im Crashfall auftretende Crashbeschleunigungen, die zum Durchlaufen des Freigabehubs benötigte Zeit geringer ist als die zum Einkuppeln insbesondere trägheitsbedingt benötigte Zeit, so dass der Betätigungshebei (4) einen Leerhub ausführt.

5. Kraftfahrzeugschlossanordnung nach einem der vorhergehenden Ansprüche, **dadurch gekennzeichnet, dass** die Kupplungsanordnung (6) Bestandteil einer Schlossmechanik (10) ist, die in mindestens einen Verriegelungszustand, in dem die Kupplungsanordnung (6) ausgekuppelt ist, und mindestens einen Entriegelungszustand, in dem die Kupplungsanordnung (6) eingekuppelt ist, bringbar ist, vorzugsweise, dass die Schlossmechanik (10) einen Zentralverriegelungshebel (11) aufweist, der in eine Verriegelungsstellung und in eine Entriegelungsstellung bringbar ist und der in seiner Verriegelungsstellung die Kupplungsanordnung (6) auskuppelt, vorzugsweise, dass der Zentralverriegelungshebel (11) in seiner Entriegelungsstellung das insbesondere federgetriebene Einkuppeln der Kupplungsanordnung (6) freigibt.

6. Kraftfahrzeugschlossanordnung nach einem der vorhergehenden Ansprüche, **dadurch gekennzeichnet, dass** der Betätigungshebel (4) über eine Übertragungsanordnung (12) mit der Kupplungsanordnung (6) zusammenwirkt, vorzugsweise, dass die Übertragungsanordnung (12) als Übersetzungsanordnung ausgestaltet ist derart, dass eine betätigungshebelseitig eingeleitete Bewegung in eine größere ausgeleitete Bewegung überführt wird.

7. Kraftfahrzeugschlossanordnung nach einem der vorhergehenden Ansprüche, **dadurch gekennzeichnet, dass** der Betätigungshebel (4) über einen schwenkbaren Übertragungshebel (13) mit der Kupplungsanordnung (6) gekoppelt ist, vorzugsweise, dass der Übertragungshebel (13) auf dem Betätigungshebel (4) schwenkbar angelenkt ist.

8. Kraftfahrzeugschlossanordnung nach Anspruch 7, **dadurch gekennzeichnet, dass** ein Anschlag (14) vorgesehen ist, mit dem der Übertragungshebel (13) bei einer Verstellung des Betätigungshebels (4) in seinen unbetätigten Zustand in Eingriff kommt und dabei die Kupplungsanordnung (6) auskuppelt und ein Einkuppeln der Kupplungsanordnung (6) sperrt.

9. Kraftfahrzeugschlossanordnung nach Anspruch 7 oder 8, **dadurch gekennzeichnet, dass** der Übertragungshebel (13) einen ersten, anschlagseitigen Hebelarm (15) und einen zweiten, kupplungsseitigen Hebelarm (16) aufweist, vorzugsweise, dass bei unbetätigtem Betätigungshebel (4) der wirksame anschlagseitige Hebelarm (15) kürzer als der wirksame kupplungsseitige Hebelarm (16) ist, weiter vorzugsweise, dass sich die beiden Hebelarme (15, 16) in unterschiedlichen Richtungen von der Übertragungshebelachse (13a) erstrecken.

10. Kraftfahrzeugschlossanordnung nach einem der Ansprüche 7 bis 9, **dadurch gekennzeichnet, dass** der Übertragungshebel (13) aus einem federelastisch biegbaren Draht oder Streifen ausgestaltet ist, vorzugsweise, dass der Übertragungshebel (13) nach Art einer Schenkelfeder ausgestaltet ist, wobei der eine Federschenkel einen anschlagseitigen Hebelarm (15) und der andere Federschenkel einen kupplungsseitigen Hebelarm (16) bereitstellt.

11. Kraftfahrzeugschlossanordnung nach einem der vorhergehenden Ansprüche, **dadurch gekennzeichnet, dass** die Kupplungsanordnung (6) ein verstellbares Kupplungselement (6a) aufweist, das in eine dem eingekuppelten Zustand entsprechende Einkuppelstellung und in eine dem ausgekuppelten Zustand entsprechende Auskuppelstellung verstellbar ist.

12. Kraftfahrzeugschlossanordnung nach einem der vorhergehenden Ansprüche, **dadurch gekennzeichnet, dass** das Kupplungselement (6a) als federelastisch biegbarer Draht oder Streifen ausgestaltet ist, der zwischen der Einkuppelstellung und der Auskuppelstellung biegbar ist, vorzugsweise, dass das Kupplungselement (6a) insbesondere durch seine eigene Federelastizität in die Einkuppelstellung vorgespannt ist.

13. Kraftfahrzeugschlossanordnung nach einem der vorhergehenden Ansprüche, **dadurch gekennzeichnet, dass** ein Türgriff (17), insbesondere ein Türau-ßengriff, vorgesehen ist und dass der Betätigungshebel (4), vorzugsweise auch die Kupplungsanordnung (6), Bestandteil bzw. Bestandteile des Türgriffs (17) ist bzw. sind und/oder im Türgriff (17) untergebracht ist bzw. sind, vorzugsweise, dass der Türgriff (17) mit dem Kraftfahrzeugschloss über ein Kraftübertragungselement, insbesondere über einen Bowdenzug (5), gekoppelt ist.

14. Kraftfahrzeugschloss mit den Schließelementen Schlossfalle (1) und Sperrklinke (2), wobei die Schlossfalle (1) in eine Offenstellung, in eine Hauptschließstellung und ggf. in eine Vorschließstellung verstellbar ist, wobei die Sperrklinke (2) in eine eingefallene Stellung, in der sie die Schlossfalle (1) in einer Schließstellung hält, und in eine ausgehobene Stellung, in der sie außer Eingriff von der Schlossfalle (1) steht, verstellbar ist, wobei ein Betätigungshebei (4) zum Ausheben der Sperrklinke (2) vorgesehen ist, wobei zwischen dem Betätigungshebel (4) und der Sperrklinke (2) eine schaltbare Kupplungsanordnung (6) angeordnet ist, über die im eingekuppelten Zustand eine antriebstechnische Verbindung zwischen dem Betätigungshebel (4) und der Sperrklinke (2) herstellbar ist und im ausgekuppelten Zustand die antriebstechnische Verbindung zwischen dem Betätigungshebel (4) und der Sperrklinke (2) trennbar ist,
**dadurch gekennzeichnet,**
**dass** der Betätigungshebel (4) derart mit der Kupplungsanordnung (6) zusammenwirkt, dass der Betätigungshebel (4) bei Verstellung in seinen unbetätigten Zustand die eingekuppelte Kupplungsanordnung (6) auskuppelt und die ausgekuppelte Kupplungsanordnung (6) im ausgekuppelten Zustand belässt und das Einkuppeln der Kupplungsanordnung (6) während seines unbetätigten Zustands sperrt und erst im Zuge seiner Betätigung freigibt, so dass das Einkuppeln der Kupplungsanordnung im unbetätigten Zustand des Betätigungshebels verhindert wird, und
**dass** die Kupplungsanordnung (6) im Zuge der Betätigung des Betätigungshebels (4) federgetrieben einkuppelbar ist derart, dass die Sperrklinke (2) im Normalbetrieb durch eine insbesondere weitergehende Betätigung des Betätigungshebels (4) aushebbar ist.

15. Türgriff und Kraftfahrzeugschloss, zum Ausheben der Sperrklinke (2) des Kraftfahrzeugschlosses, wobei das Kraftfahrzeugschloss neben der Sperrklinke (2) eine Schlossfalle (1) aufweist, wobei die Schlossfalle (1) in eine Offenstellung, in eine Hauptschließstellung und ggf. in eine Vorschließstellung verstellbar ist, wobei die Sperrklinke (2) in eine eingefallene Stellung, in der sie die Schlossfalle (1) in einer Schließstellung hält, und in eine ausgehobene Stellung, in der sie außer Eingriff von der Schlossfalle (1) steht, verstellbar ist, wobei ein Betätigungshebel (4) des Türgriffs (17) zum Ausheben der Sperrklinke (2) vorgesehen ist, wobei zwischen dem Betätigungshebel (4) und der Sperrklinke (2) eine schaltbare Kupplungsanordnung (6) des Türgriffs (17) angeordnet ist, über die im eingekuppelten Zustand eine antriebstechnische Verbindung zwischen dem Betätigungshebel (4) und der Sperrklinke (2) herstellbar ist und im ausgekuppelten Zustand die antriebstechnische Verbindung zwischen dem Betätigungshebel (4) und der Sperrklinke (2) trennbar ist,
**dadurch gekennzeichnet,**
**dass** der Betätigungshebel (4) derart mit der Kupplungsanordnung (6) zusammenwirkt, dass der Betätigungshebel (4) bei Verstellung in seinen unbetätigten Zustand die eingekuppelte Kupplungsanordnung (6) auskuppelt und die ausgekuppelte Kupplungsanordnung (6) im ausgekuppelten Zustand belässt und das Einkuppeln der Kupplungsanordnung (6) während seines unbetätigten Zustands sperrt und erst im Zuge seiner Betätigung freigibt, so dass das Einkuppeln der Kupplungsanordnung im unbetätigten Zustand des Betätigungshebels verhindert wird, und
**dass** die Kupplungsanordnung (6) im Zuge der Betätigung des Betätigungshebels (4) federgetrieben einkuppelbar ist derart, dass die Sperrklinke (2) im Normalbetrieb durch eine insbesondere weitergehende Betätigung des Betätigungshebels (4) aushebbar ist.

## Claims

1. Motor vehicle lock arrangement having a motor vehicle lock, wherein the motor vehicle lock has the locking elements of lock latch (1) and pawl (2), wherein the lock latch (1) is adjustable into an open position, into a main locked position and optionally into a pre-locked position, wherein the pawl (2) is adjustable into a lowered position in which it retains the lock latch (1) in a locked position, and into a raised position in which it is disengaged from the lock latch (1), wherein provision is made of an actuating lever (4) for raising the pawl (2), wherein a switchable clutch arrangement (6) is arranged between the actuating lever (4) and the pawl (2), via which clutch arrangement (6) a drive connection between the actuating lever (4) and the pawl (2) is establishable in the engaged state, and in the disengaged state the drive connection between the actuating lever (4) and the pawl (2) is severable,
**characterized**
**in that** the actuating lever (4) interacts with the clutch arrangement (6) such that, when adjusted into its unactuated state, the actuating lever (4) disengages the engaged clutch arrangement (6) and leaves the disengaged clutch arrangement (6) in the disengaged state and, during its unactuated state, bars the engagement of the clutch arrangement (6) and enables this only in the course of its actuation, such that the engagement of the clutch arrangement in the unactuated state of the actuating lever is prevented, and in that, in the course of the actuation of the actuating lever (4), the clutch arrangement (6) is engageable, in a spring-driven manner, such that the pawl (2) is raisable during normal operation by in particular continuing actuation of the actuating lever (4) .

2. Motor vehicle lock arrangement according to Claim 1, **characterized in that** the arrangement is realized such that when the actuating lever (4) is actuated at an actuating speed which is greater than a predetermined limit speed, in particular as a result of crash accelerations that occur in the event of a crash, the actuating lever (4) executes an idle stroke on account of the engagement, delayed in particular on account of inertia, of the clutch arrangement (6).

3. Motor vehicle lock arrangement according to Claim 1 or 2, **characterized in that** the actuation of the actuating lever (4) comprises a releasing stroke which is associated with the releasing of the clutch arrangement (6) for engagement, and an activating stroke which is associated, with the clutch arrangement (6) engaged, with the raising of the pawl (2), preferably **in that** the activating stroke in particular immediately follows the releasing stroke.

4. Motor vehicle lock arrangement according to Claim 3, **characterized in that** when the actuating lever (4) is actuated at an actuating speed which is greater than a predetermined limit speed, in particular as a result of crash accelerations that occur in the event of a crash, the time required to execute the releasing stroke is less than the time required, in particular on account of inertia, for engagement, and so the actuating lever (4) executes an idle stroke.

5. Motor vehicle lock arrangement according to one of the preceding claims, **characterized in that** the clutch arrangement (6) is a constituent part of a lock mechanism (10) which can be brought into at least one locking state in which the clutch arrangement (6) is disengaged, and at least one unlocking state in which the clutch arrangement (6) is engaged, preferably **in that** the lock mechanism (10) has a central locking lever (11) which can be brought into a locking position and into an unlocking position and which, in its locking position, disengages the clutch arrangement (6), preferably **in that**, in its unlocking position, the central locking lever (11) releases the in particular spring-driven engagement of the clutch arrangement (6).

6. Motor vehicle lock arrangement according to one of the preceding claims, **characterized in that** the actuating lever (4) interacts with the clutch arrangement (6) via a transmission arrangement (12), preferably **in that** the transmission arrangement (12) is configured as a step-up arrangement such that a movement input on the actuating-lever side is converted into a larger output movement.

7. Motor vehicle lock arrangement according to one of the preceding claims, **characterized in that** the actuating lever (4) is coupled to the clutch arrangement (6) via a pivotable transmission lever (13), preferably **in that** the transmission lever (13) is articulated in a pivotable manner on the actuating lever (4).

8. Motor vehicle lock arrangement according to Claim 7, **characterized in that** provision is made of a stop (14) with which the transmission lever (13) comes into engagement when the actuating lever (4) is adjusted into its unactuated state, and in the process disengages the clutch arrangement (6) and bars engagement of the clutch arrangement (6).

9. Motor vehicle lock arrangement according to Claim 7 or 8, **characterized in that** the transmission lever (13) has a first, stop-side lever arm (15) and a second, clutch-side lever arm (16), preferably **in that**, with the actuating lever (4) unactuated, the effective stop-side lever arm (15) is shorter than the effective clutch-side lever arm (16), more preferably **in that** the two lever arms (15, 16) extend in different directions from the transmission lever axis (13a).

10. Motor vehicle lock arrangement according to one of Claims 7 to 9, **characterized in that** the transmission lever (13) is formed from a wire or strip that is bendable in a spring-elastic manner, preferably **in that** the transmission lever (13) is configured in the manner of a leg spring, wherein the one spring leg provides a stop-side lever arm (15) and the other spring leg provides a clutch-side lever arm (16).

11. Motor vehicle lock arrangement according to one of the preceding claims, **characterized in that** the clutch arrangement (6) has an adjustable clutch element (6a) which is adjustable into an engagement position corresponding to the engaged state and into a disengagement position corresponding to the disengaged state.

12. Motor vehicle lock arrangement according to one of the preceding claims, **characterized in that** the clutch element (6a) is configured as a wire or strip that is bendable in a spring-elastic manner and is bendable between the engagement position and the disengagement position, preferably **in that** the clutch element (6a) is prestressed into the engagement position in particular as a result of its own spring elasticity.

13. Motor vehicle lock arrangement according to one of the preceding claims, **characterized in that** provision is made of a door handle (17), in particular an exterior door handle, and **in that** the actuating lever (4), and preferably also the clutch arrangement (6), is or are a constituent part or parts of the door handle (17) and/or is or are accommodated in the door handle (17), preferably **in that** the door handle (17) is coupled to the motor vehicle lock via a force transmission element, in particular via a Bowden cable (5) .

14. Motor vehicle lock having the locking elements of lock latch (1) and pawl (2), wherein the lock latch (1) is adjustable into an open position, into a main locked position and optionally into a pre-locked position, wherein the pawl (2) is adjustable into a lowered position in which it retains the lock latch (1) in a locked position, and into a raised position in which it is disengaged from the lock latch (1), wherein provision is made of an actuating lever (4) for raising the pawl (2), wherein a switchable clutch arrangement (6) is arranged between the actuating lever (4) and the pawl (2), via which clutch arrangement (6) a drive connection between the actuating lever (4) and the pawl (2) is establishable in the engaged state, and in the disengaged state the drive connection between the actuating lever (4) and the pawl (2) is severable,
**characterized**
**in that** the actuating lever (4) interacts with the clutch arrangement (6) such that, when adjusted into its unactuated state, the actuating lever (4) disengages the engaged clutch arrangement (6) and leaves the disengaged clutch arrangement (6) in the disengaged state and, during its unactuated state, bars the engagement of the clutch arrangement (6) and enables this only in the course of its actuation, such that the engagement of the clutch arrangement in the unactuated state of the actuating lever is prevented, and in that, in the course of the actuation of the actuating lever (4), the clutch arrangement (6) is engageable, in a spring-driven manner, such that the pawl (2) is raisable during normal operation by in particular continuing actuation of the actuating lever (4) .

15. Door handle and a motor vehicle lock, for raising the pawl (2) of the motor vehicle lock, wherein, in addition to the pawl (2), the motor vehicle lock has a lock latch (1), wherein the lock latch (1) is adjustable into an open position, into a main locked position and optionally into a pre-locked position, wherein the pawl (2) is adjustable into a lowered position in which it retains the lock latch (1) in a locked position, and into a raised position in which it is disengaged from the lock latch (1), wherein provision is made of an actuating lever (4) of the door handle (17) for raising the pawl (2), wherein a switchable clutch arrangement (6) of the door handle (17) is arranged between the actuating lever (4) and the pawl (2), via which clutch arrangement (6) a drive connection between the actuating lever (4) and the pawl (2) is establishable in the engaged state, and in the disengaged state the drive connection between the actuating lever (4) and the pawl (2) is severable,
**characterized**
**in that** the actuating lever (4) interacts with the clutch arrangement (6) such that, when adjusted into its unactuated state, the actuating lever (4) disengages the engaged clutch arrangement (6) and leaves the disengaged clutch arrangement (6) in the disengaged state and, during its unactuated state, bars the engagement of the clutch arrangement (6) and enables this only in the course of its actuation, such that the engagement of the clutch arrangement in the unactuated state of the actuating lever is prevented, and in that, in the course of the actuation of the actuating lever (4), the clutch arrangement (6) is engageable, in a spring-driven manner, such that the pawl (2) is raisable during normal operation by in particular continuing actuation of the actuating lever (4) .

## Revendications

1. Ensemble de serrure de véhicule automobile comprenant une serrure de véhicule automobile, la serrure de véhicule automobile présentant les éléments de fermeture pêne de serrure (1) et cliquet d'arrêt (2), le pêne de serrure (1) pouvant être déplacé dans une position d'ouverture, dans une position de fermeture principale et éventuellement dans une position de pré-fermeture, le cliquet d'arrêt (2) pouvant être déplacé dans une position rentrée, dans laquelle il retient le pêne de serrure (1) dans une position fermée, et dans une position ressortie dans laquelle il est hors d'engagement avec le pêne de serrure (1), un levier d'actionnement (4) étant prévu pour soulever le cliquet d'arrêt (2), un agencement d'accouplement commutable (6) étant disposé entre le levier d'actionnement (4) et le cliquet d'arrêt (2), par le biais duquel, dans l'état accouplé, une liaison technique d'entraînement entre le levier d'actionnement (4) et le cliquet d'arrêt (2) peut être établie et, dans l'état désaccouplé, la liaison technique d'entraînement entre le levier d'actionnement (4) et le cliquet d'arrêt (2) peut être séparée,
**caractérisé en ce que**
le levier d'actionnement (4) coopère avec l'agencement d'accouplement (6) de telle sorte que le levier d'actionnement (4), lors du déplacement dans son état non actionné, désaccouplé l'agencement d'accouplement accouplé (6) et laisse l'agencement d'accouplement désaccouplé (6) dans l'état désaccouplé et bloque l'accouplement de l'agencement d'accouplement (6) dans son état non actionné et le libère seulement au cours de son actionnement, de telle sorte que l'accouplement de l'agencement d'accouplement soit empêché dans l'état non actionné du levier d'actionnement, et
l'agencement d'accouplement (6), au cours de l'actionnement du levier d'actionnement (4), peut être accouplé notamment par entraînement par ressort de telle sorte que le cliquet d'arrêt (2), pendant le fonctionnement normal, puisse être soulevé par un actionnement notamment poursuivi du levier d'actionnement (4).

2. Ensemble de serrure de véhicule automobile selon la revendication 1, **caractérisé en ce que** l'ensemble est tel que lors d'un actionnement du levier d'actionnement (4) avec une vitesse d'actionnement qui est au-dessus d'une vitesse limite prédéterminée, en particulier en raison d'accélérations de collision se produisant en cas de collision, le levier d'actionnement (4) effectue une course à vide à cause de l'accouplement ralenti de l'agencement d'accouplement (6) notamment du fait de l'inertie.

3. Ensemble de serrure de véhicule automobile selon la revendication 1 ou 2, **caractérisé en ce que** l'actionnement du levier d'actionnement (4) comprend une course de libération qui est associée à la libération de l'agencement d'accouplement (6) pour l'accouplement et une course de déclenchement qui est associée au soulèvement du cliquet d'arrêt (2) lorsque l'agencement d'accouplement (6) est accouplé, de préférence **en ce que** la course de déclenchement est notamment directement effectuée à la suite de la course de libération.

4. Serrure de véhicule automobile selon la revendication 3, **caractérisée en ce que** lors d'un actionnement du levier d'actionnement (4) avec une vitesse d'actionnement qui est supérieure à une vitesse limite prédéterminée, en particulier en raison d'accélérations de collision se produisant en cas de collision, le temps nécessaire pour effectuer la course de libération est inférieur au temps nécessaire pour l'accouplement, notamment du fait de l'inertie, de sorte que le levier d'actionnement (4) effectue une course à vide.

5. Ensemble de serrure de véhicule selon l'une quelconque des revendications précédentes, **caractérisé en ce que** l'agencement d'accouplement (6) fait partie d'un mécanisme de serrure (10) qui peut être amené dans au moins un état de verrouillage dans lequel l'agencement d'accouplement (6) est désaccouplé, et dans au moins un état de déverrouillage dans lequel l'agencement d'accouplement (6) est accouplé, de préférence **en ce que** le mécanisme de serrure (10) présente un levier de verrouillage central (11) qui peut être amené dans une position de verrouillage et dans une position de déverrouillage et qui, dans sa position de verrouillage, désaccouplé l'agencement d'accouplement (6), de préférence **en ce que** le levier de verrouillage central (11), dans sa position de déverrouillage, libère l'accouplement de l'agencement d'accouplement (6) notamment entraîné par ressort.

6. Ensemble de serrure de véhicule automobile selon l'une des revendications précédentes, **caractérisé en ce que** le levier d'actionnement (4) coopère avec l'agencement d'accouplement (6) par le biais d'un agencement de transmission (12), de préférence **en ce que** l'agencement de transmission (12) est configuré sous forme d'agencement de transmission de telle sorte qu'un mouvement introduit du côté du levier d'actionnement soit converti en un déplacement de sortie plus important.

7. Ensemble de serrure de véhicule automobile selon l'une des revendications précédentes, **caractérisé en ce que** le levier d'actionnement (4) est accouplé à l'agencement d'accouplement (6) par le biais d'un levier de transmission pivotant (13), de préférence **en ce que** le levier de transmission (13) est articulé de manière pivotante au levier d'actionnement (4).

8. Ensemble de serrure de véhicule automobile selon la revendication 7, **caractérisé en ce qu'**une butée (14) est prévue, avec laquelle le levier de transmission (13) vient en prise lors d'un déplacement du levier d'actionnement (4) dans son état non actionné et désaccouple en l'occurrence l'agencement d'accouplement (6) et bloque un accouplement de l'agencement d'accouplement (6).

9. Ensemble de serrure de véhicule automobile selon la revendication 7 ou 8, **caractérisé en ce que** le levier de transmission (13) présente un premier bras de levier (15) du côté de la butée et un deuxième bras de levier (16) du côté de l'accouplement, de préférence **en ce que**, lorsque le levier d'actionnement (4) n'est pas actionné, le bras de levier (15) actif du côté de la butée est plus court que le bras de levier (16) actif du côté de l'accouplement, et en outre de préférence **en ce que** les deux bras de levier (15, 16) s'étendent dans des directions différentes à partir de l'axe du levier de transmission (13a).

10. Ensemble de serrure de véhicule automobile selon l'une quelconque des revendications 7 à 9, **caractérisé en ce que** le levier de transmission (13) est configuré à partir d'un fil ou d'une bande flexible élastique à ressort, de préférence **en ce que** le levier de transmission (13) est configuré à la manière d'un ressort pivotant, l'une des branches du ressort constituant un bras de levier (15) du côté de la butée et l'autre branche du ressort constituant un bras de levier (16) du côté de l'accouplement.

11. Ensemble de serrure de véhicule automobile selon l'une des revendications précédentes, **caractérisé en ce que** l'agencement d'accouplement (6) présente un élément d'accouplement réglable (6a) qui peut être déplacé dans une position d'accouplement correspondant à l'état accouplé et dans une position de désaccouplement correspondant à l'état désaccouplé.

12. Ensemble de serrure de véhicule automobile selon l'une des revendications précédentes, **caractérisé en ce que** l'élément d'accouplement (6a) est réalisé sous forme de fil ou de bande flexible élastique à ressort qui peut être fléchi(e) entre la position d'accouplement et la position de désaccouplement, de préférence **en ce que** l'élément d'accouplement (6a) est notamment précontraint par sa propre élasticité de ressort dans la position d'accouplement.

13. Ensemble de serrure de véhicule automobile selon l'une des revendications précédentes, **caractérisé en ce qu'**une poignée de porte (17), en particulier une poignée de porte extérieure, est prévue, et **en ce que** le levier d'actionnement (4), de préférence également l'agencement d'accouplement (6), fait/font partie de la poignée de porte (17) et/ou est/sont monté(s) dans la poignée de porte (17), de préférence **en ce que** la poignée de porte (17) est accouplée à la serrure de véhicule automobile par le biais d'un élément de transmission de force, en particulier par le biais d'un câble Bowden (5).

14. Serrure de véhicule automobile comprenant les éléments de fermeture pêne de serrure (1) et cliquet d'arrêt (2), le pêne de serrure (1) pouvant être déplacé dans une position d'ouverture, dans une position de fermeture principale et éventuellement dans une position de pré-fermeture, le cliquet d'arrêt (2) pouvant être déplacé dans une position rentrée, dans laquelle il retient le pêne de serrure (1) dans une position fermée, et dans une position ressortie dans laquelle il est hors d'engagement avec le pêne de serrure (1), un levier d'actionnement (4) étant prévu pour soulever le cliquet d'arrêt (2), un agencement d'accouplement commutable (6) étant disposé entre le levier d'actionnement (4) et le cliquet d'arrêt (2), par le biais duquel, dans l'état accouplé, une liaison technique d'entraînement entre le levier d'actionnement (4) et le cliquet d'arrêt (2) peut être établie et, dans l'état désaccouplé, la liaison technique d'entraînement entre le levier d'actionnement (4) et le cliquet d'arrêt (2) peut être séparée,
**caractérisée en ce que**
le levier d'actionnement (4) coopère avec l'agencement d'accouplement (6) de telle sorte que le levier d'actionnement (4), lors du déplacement dans son état non actionné, désaccouplé l'agencement d'accouplement accouplé (6) et laisse l'agencement d'accouplement désaccouplé (6) dans l'état désaccouplé et bloque l'accouplement de l'agencement d'accouplement (6) dans son état non actionné et le libère seulement au cours de son actionnement, de telle sorte que l'accouplement de l'agencement d'accouplement soit empêché dans l'état non actionné du levier d'actionnement, et
l'agencement d'accouplement (6), au cours de l'actionnement du levier d'actionnement (4), peut être accouplé notamment par entraînement par ressort de telle sorte que le cliquet d'arrêt (2), pendant le fonctionnement normal, puisse être soulevé par un actionnement notamment poursuivi du levier d'actionnement (4).

15. Poignée de porte et serrure de véhicule automobile, destinées au soulèvement du cliquet d'arrêt (2) de la serrure de véhicule automobile, la serrure de véhicule automobile présentant, en plus du cliquet d'arrêt (2), un pêne de serrure (1), le pêne de serrure (1) pouvant être déplacé dans une position d'ouverture, dans une position de fermeture principale et éventuellement dans une position de pré-fermeture, le cliquet d'arrêt (2) pouvant être déplacé dans une position rentrée, dans laquelle il retient le pêne de serrure (1) dans une position fermée, et dans une position ressortie dans laquelle il est hors d'engagement avec le pêne de serrure (1), un levier d'actionnement (4) de la poignée de porte (17) étant prévu pour soulever le cliquet d'arrêt (2), un agencement d'accouplement commutable (6) de la poignée de porte (17) étant prévu entre le levier d'actionnement (4) et le cliquet d'arrêt (2), par le biais duquel, dans l'état accouplé, une liaison technique d'entraînement entre le levier d'actionnement (4) et le cliquet d'arrêt (2) peut être établie et, dans l'état désaccouplé, la liaison technique d'entraînement entre le levier d'actionnement (4) et le cliquet d'arrêt (2) peut être séparée,
**caractérisées en ce que**
le levier d'actionnement (4) coopère avec l'agencement d'accouplement (6) de telle sorte que le levier d'actionnement (4), lors du déplacement dans son état non actionné, désaccouplé l'agencement d'accouplement accouplé (6) et laisse l'agencement d'accouplement désaccouplé (6) dans l'état désaccouplé et bloque l'accouplement de l'agencement d'accouplement (6) dans son état non actionné et le libère seulement au cours de son actionnement, de telle sorte que l'accouplement de l'agencement d'accouplement soit empêché dans l'état non actionné du levier d'actionnement, et
l'agencement d'accouplement (6), au cours de l'actionnement du levier d'actionnement (4), peut être accouplé notamment par entraînement par ressort de telle sorte que le cliquet d'arrêt (2), pendant le fonctionnement normal, puisse être soulevé par un actionnement notamment poursuivi du levier d'actionnement (4).
